# FASCICULE DE BREVET EUROPEEN

(11) **EP 1 303 359 B1**
(45) Date de publication et mention de la délivrance du brevet: **20.12.2006**
(21) Numéro de dépôt: 01956634.8
(22) Date de dépôt: 23.07.2001
(51) Int. Cl.: B05B 12/14

(54) **PROCEDE ET STATION DE CHANGEMENT DE PRODUIT DANS UNE INSTALLATION DE PROJECTION DE PRODUIT DE REVETEMENT**
VERFAHREN UND STATION ZUM WECHSELN VON FLÜSSIGKEIT FÜR EINE SPRITZANLAGE
METHOD FOR CHANGING PRODUCT IN A COATING PRODUCT SPRAYING INSTALLATION

(30) Priorité: 24.07.2000 FR 0009690
(43) Date de publication de la demande: 23.04.2003
(73) Titulaire: SAMES Technologies, 38240 Meylan (FR); Trinity Industrial Corporation, Toyota-shi, Aichi 471-0855 (JP)
(72) Inventeur: PROVENAZ, Philippe, F-38100 Grenoble (FR); ROBERT, Stéphane, F-38240 Meylan (FR); SENTIS, Louis, F-38000 Grenoble (FR); FUJIWARA, Shigeki, Toyota-shi Aichi (JP); UENO, Takao, Toyota-shi Aichi (JP); ICHIMURA, Makoto, Toyota-shi, Aichi (JP)
(74) Mandataire: Myon, Gérard Jean-Pierre
(86) Numéro de dépôt international: PCT/FR2001/002398
(87) Numéro de publication internationale: WO 2002/007899

(56) Documents cités:
- US-A- 4 944 459
- PATENT ABSTRACTS OF JAPAN vol. 002, no. 093 (C-019), 29 juillet 1978 (1978-07-29) & JP 53 056237 A (KAWASAKI HEAVY IND LTD), 22 mai 1978 (1978-05-22)
- PATENT ABSTRACTS OF JAPAN vol. 009, no. 271 (C-311), 29 octobre 1985 (1985-10-29) & JP 60 122073 A (TOKICO KK), 29 juin 1985 (1985-06-29)

## Description

L'invention a trait à un procédé et à une station de changement de produit dans une installation de projection de produit de revêtement.

Il est connu, par exemple de EP-A-0 274 322 d'utiliser un réservoir, monté à l'extrémité d'un bras d'un robot multi-axes, pour alimenter en produit de revêtement un projecteur pneumatique ou rotatif supporté par ce bras, notamment dans le cas d'une installation de projection d'un produit de revêtement électriquement conducteur au moyen d'un projecteur de type électrostatique. Cet état de la technique prévoit d'utiliser un projecteur fixé sur le bras du robot, de le nettoyer et de le remplir en nouveau produit de revêtement en fonction des besoins. Selon une première variante, le réservoir est monté de façon amovible sur le projecteur et plusieurs réservoirs sont utilisés en fonction du produit de revêtement choisi. Selon une seconde variante, deux réservoirs sont utilisés alternativement.

Dans tous les cas, il est nécessaire de nettoyer et d'amorcer en nouveau produit de revêtement le projecteur qui est monté à demeure sur le bras du robot. Ces opérations de rinçage et d'amorçage du projecteur sont relativement longues alors que l'intervalle de temps alloué au changement de produit de revêtement a tendance à diminuer. En effet, dans le cas d'une chaîne de production de véhicules automobiles, la tendance est à l'augmentation des cadences de production ou des vitesses d'avance des convoyeurs, qui peuvent être de type à progression régulière ou de type "stop and go", le changement de produit de revêtement étant effectué dans un intervalle de temps correspondant à l'espace séparant deux carrosseries de véhicule consécutives, le temps disponible étant d'autant plus réduit que la vitesse de convoyage augmente.

En outre, il convient de minimiser les pertes de produits de revêtement lors du remplissage du réservoir et de l'amorçage du projecteur, de même que la consommation en produit de nettoyage nécessaire pour éviter un mélange et/ou une pollution entre deux produits de revêtement utilisés successivement avec le projecteur.

Il convient donc de diminuer au maximum cette consommation tout en conservant des systèmes d'alimentation en produit de revêtement et en produit de nettoyage fiables et d'un coût modéré.

C' est à ces problèmes et à ces contraintes qu'entend plus particulièrement répondre l'invention en proposant un nouveau procédé et une nouvelle station de changement de produit de revêtement qui permettent un changement rapide de produit, alors que la qualité du nettoyage effectué demeure optimale et que la consommation de produit de nettoyage et de produit de revêtement est sensiblement diminuée par rapport aux systèmes connus.

Dans cet esprit, l'invention concerne un procédé de changement de produit dans une installation de projection de produit de revêtement, comprenant au moins un robot, apte à déplacer un premier projecteur et un premier réservoir associé en regard d'objets à revêtir. Ce procédé qui comprend :
- une étape d'amenée de ce réservoir vers une zone adaptée d'une station de nettoyage/remplissage,
- une étape de séparation d'un premier sous-ensemble comprenant le premier réservoir et le premier projecteur par rapport au robot ;
- une étape de solidarisation avec le robot d'un second sous-ensemble analogue comprenant un second réservoir et un second projecteur, ce second sous-ensemble étant apte à être utilisé pour la projection de produit de revêtement pendant le nettoyage et/ou remplissage du premier réservoir et du premier projecteur et
- une étape de nettoyage et/ou au remplissage du premier réservoir et du premier projecteur dans la zone précitée ; est caractérisé en ce qu'il comprend les étapes consistant à :

- positionner une unité d'alimentation en produit de revêtement équipée de plusieurs sorties en déplaçant cette unité, selon une première direction, de telle sorte qu'une sortie prédéterminée de cette unité est disposée en regard du premier sous-ensemble ;
- déplacer, selon une seconde direction globalement perpendiculaire à la première direction, une structure définissant au moins deux zones de réception de sous-ensembles précités, de façon à atteindre une position de raccordement du sous-ensemble avec l'unité précitée.

Grâce à l'invention, on peut procéder au nettoyage et au remplissage en nouveau produit de revêtement du premier réservoir en temps masqué. On procède, également en temps masqué, au nettoyage du projecteur et à son amorçage avec le nouveau produit de revêtement, de telle sorte que les seules étapes du procédé de nettoyage/remplissage qui doivent être prises en compte dans le calcul de la durée du changement de produit sont les étapes de séparation du premier sous-ensemble et de solidarisation du second sous-ensemble sur le bras du robot.

Le fait d'utiliser une unité d'alimentation en produit de revêtement équipée de plusieurs sorties permet de se dispenser de l'emploi d'un collecteur commun, qui devrait être nettoyé lorsque deux produits de revêtement différents sont utilisés successivement, ce qui permet de réduire la consommation de produits, notamment par la suppression d'un tuyau entre un bloc de changement de produit et la station de nettoyage/remplissage. Le positionnement de cette seconde unité par rapport au sous-ensemble permet également d'utiliser une unique unité de ce type pour l'alimentation sélective du premier ou du second sous-ensemble.

Selon des aspects avantageux de l'invention, le procédé incorpore une ou plusieurs caractéristiques suivantes :
- Les opérations de séparation du premier sous-ensemble par rapport au robot et de solidarisation du second sous-ensemble avec le robot sont réalisées à l'intérieur d'une zone d'activité du robot alors que les opérations de positionnement du premier sous-ensemble et de la seconde unité et les opérations de raccordement, de nettoyage et/ou de remplissage sont réalisées à l'extérieur de cette zone d'activité grâce à un mouvement de la structure selon deux directions orthogonales. Par zone d'activité, on entend le volume dans lequel est susceptible d'évoluer le bras du robot.
- Le procédé comprend une étape consistant à déplacer, selon la première direction, la structure précitée, de façon à disposer la zone de cette structure contenant ce sous-ensemble en regard d'une unité d'alimentation de produit de nettoyage, le déplacement de cette structure selon la seconde direction permettant d'atteindre une position de raccordement du sous-ensemble avec cette unité d'alimentation en produit de nettoyage. Ainsi, le positionnement du premier sous-ensemble en regard de l'unité d'alimentation en produit de nettoyage permet d'utiliser une unique unité pour nettoyer alternativement le premier ou le second sous-ensembles qui se trouvent chacun dans une zone de réception dédiée.
- Le procédé consiste à raccorder l'une au moins des unités précitées au sous-ensemble par déplacement de moyens de connexion selon la seconde direction.
- Le procédé consiste à alimenter continûment le premier sous-ensemble en air de formation d'un palier et/ou en air d'entraînement d'une turbine du projecteur dès son dépôt dans une zone de réception et jusqu'à son retrait de cette zone. Ceci permet d'éviter un risque de "serrage" d'un palier à air en cas de rupture brusque de son alimentation lors de la désolidarisation et de la déconnexion du sous-ensemble par rapport au bras du robot. Le fait d'alimenter en permanence une turbine en air d'entraînement permet de maintenir sa vitesse de rotation à une valeur du même ordre de grandeur que la vitesse utilisée pour la projection. On gagne ainsi le temps de remise en vitesse de la turbine après re-connexion du sous-ensemble sur le bras du robot au terme de l'opération de nettoyage/remplissage. En pratique, on maintient continûment en rotation la turbine du projecteur du premier sous-ensemble au cours des opérations de positionnement, de raccordement, de nettoyage et/ou de remplissage.

L'invention concerne également une station de changement de produit dans une installation de projection de produit de revêtement qui permet de mettre en oeuvre le procédé précédemment décrit. Cette station comprend au moins deux zones de nettoyage/remplissage du réservoir aptes à recevoir chacune un sous-ensemble formé d'un réservoir et d'un projecteur alors que ce sous-ensemble est désolidarisé du robot, des moyens de nettoyage et/ou de remplissage du réservoir et/ou du projecteur dans chacune de ces zones étant prévus. Ces zones sont aptes à être amenées dans une position de raccordement d'un sous-ensemble disposé dans l'une d'entre elles avec les moyens précités de nettoyage et/ou de remplissage alors que ces moyens comprennent au moins une unité mobile selon une première direction, pourvue de plusieurs sorties et apte à disposer une sortie prédéterminée de cette unité dans une position de raccordement au sous-ensemble.

La mobilité des zones de réception des sous-ensembles et de la seconde unité permet de diminuer les longueurs des tuyaux d'alimentation en produit de nettoyage et/ou en produit de revêtement, c'est-à-dire les en-cours et les quantités perdues lors de chaque changement de produit. La connexion peut alors avoir lieu par le déplacement de la zone adéquate précitée perpendiculairement à la première direction.

Selon des aspects avantageux de l'invention, la station incorpore une ou plusieurs des caractéristiques suivantes :
- Les zones de réception de sous-ensembles sont définies par une structure mobile par rapport à un support selon la première direction alors que ce support est mobile par rapport au robot selon une seconde direction globalement perpendiculaire à la première direction.
- Les moyens de nettoyage et/ou de remplissage comprennent une première unité apte à délivrer au sous-ensemble au moins un fluide de nettoyage, cette première unité étant disposée en regard du sous-ensemble dans sa position de raccordement, et une seconde unité, apte à délivrer au sous-ensemble un produit de revêtement prédéterminé, cette seconde unité étant mobile par rapport à la première unité. La station permet donc un positionnement de chacune des zones de réception des sous-ensembles en regard de la première unité et de la seconde unité par rapport à la première unité, afin de permettre un raccordement de chacune de ces unités avec le sous-ensemble reçu dans la zone considérée. Dans ce cas, la seconde unité comprend avantageusement plusieurs modules alimentés en produit de revêtement et aptes à être sélectivement raccordés au sous-ensemble, ces modules étant juxtaposés selon une direction de déplacement de la seconde unité. Grâce à cette disposition, une indexation de la position de la seconde unité permet d'utiliser l'un ou l'autre des modules précités en vue de l'alimentation du sous-ensemble en produit de revêtement. Certains de ces modules peuvent être alimentés au moyen de circuits de circulation de produit, pour les produits de revêtement les plus souvent utilisés, alors qu'au moins un autre module est alimenté à partir d'au moins un bloc de changement de produit de revêtement, pour les produits de revêtement les moins souvent utilisés. Dans ce cas, l'autre module est avantageusement pourvu de moyens de raccordement à un élément alimenté en produits de revêtement à partir du bloc de changement de produit, cet élément étant mobile selon une direction globalement perpendiculaire à la direction de déplacement de la seconde unité.
- La première unité peut comprendre un élément de connexion plaqué en direction du sous-ensemble en vue de leur raccordement;
- Il est prévu des moyens d'alimentation en air de formation d'un: palier et/ou en air d'entraînement d'une turbine de projecteur d'un sous-ensemble en place dans l'une
ou l'autre des zones de réception. Dans ce cas, un capteur de détection de la présence d'un sous-ensemble dans chacune des zones est avantageusement utilisé.

L'invention sera mieux comprise et d'autres avantages de celle-ci apparaîtront plus clairement à la lumière de la description qui va suivre d'un mode de réalisation d'une station de changement de produit et de son procédé de mise en oeuvre conformes à l'invention, donnée uniquement à titre d'exemple et faite en référence aux dessins annexés dans lesquels :
- la figure 1 est une représentation schématique de principe, en cours de fonctionnement, d'une installation de projection de produit de revêtement incorporant une station conforme à l'invention ;
- la figure 2 est une vue en perspective partielle, avec arrachement, d'une partie de la station de changement de produit et d'une partie d'un robot de l'installation de la figure 1, lors d'une première étape du procédé de l'invention ;
- la figure 3 est une coupe selon la ligne III-III à la figure 1, lors d'une seconde étape du procédé de l'invention ;
- la figure 4 est une vue analogue de la figure 3 lors d'une étape ultérieure du procédé de l'invention ;
- la figure 5 est une vue analogue à la figure 3, avec arrachement partiel, lors d'une seconde étape ultérieure du procédé de l'invention ;
- la figure 6 est une vue en perspective éclatée, par l'arrière par rapport à la figure 2; de certains éléments constitutifs principaux de la station de changement de produit lors d'une étape ultérieure du procédé ;
- la figure 7 est une coupe à plus grande échelle selon la ligne VII-VII à la figure 5 ;
- la figure 8 est une coupe analogue à la figure 7 lors du remplissage du réservoir d'un sous-ensemble avec un produit de revêtement utilisé rarement et
- la figure 9 est une représentation schématique de principe des connexions fluidiques utilisées dans la station de l'invention.

A la figure 1, un automate ou robot 1 est disposé à proximité d'un convoyeur 2 transportant des objets à revêtir, en l'occurrence des carrosseries 3 de véhicules automobiles. Le robot 1 est du type multi-axes et comprend un châssis 4 mobile sur un guide 4' s'étendant parallèlement à la direction de convoyage X-X'. Afin d'éviter les salissures du guide 4', celui-ci peut être situé à distance du convoyeur 2, le robot 1 étant alors déporté par rapport à ce guide.

Une cloison 5 d'une cabine C s'étend à proximité du robot 1 parallèlement à la direction X-X'. Un bras 6 est supporté par le châssis 4 et comprend plusieurs segments 6a, 6b et 6c articulés les uns par rapport aux autres. Le châssis 4 est également constitué de parties 4a et 4b articulées l'une par rapport à l'autre autour d'un axe Z sensiblement vertical.

Le segment 6c du bras 6 supporte un sous-ensemble 7 dans lequel sont prévus un réservoir 8 de produit de revêtement et un projecteur 9. Le projecteur 9 est du type électrostatique et rotatif et il porte un bol 9a destiné à être entraîné à haute vitesse par une turbine à air 9c prévue dans le corps du projecteur 9.

Lorsqu'une carrosserie de véhicule automobile 3 est en place au niveau du robot 1, le sous-ensemble 7 est déplacé en regard de la carrosserie et le projecteur 9 est activé afin de revêtir cette carrosserie avec le produit contenu dans le réservoir 8. La quantité de produit présent dans le réservoir 8 est adaptée à la surface à revêtir de la carrosserie 3.

Au terme du revêtement d'une carrosserie, et alors qu'une seconde carrosserie est en cours de progression vers le robot 1, celui-ci est orienté, comme représenté à la figure 2, vers une station de nettoyage/remplissage 10 située dans son voisinage, partiellement à l'intérieur de la cabine et partiellement à l'extérieur de celle-ci.

Comme il apparaît plus clairement sur la figure 2, .cette station 10 est pourvue de deux zones 11 et 12 de réception de sous-ensembles du type du sous-ensemble 7. Plus précisément, la zone 11 est vide et prête à accueillir le sous-ensemble 7, alors que la zone 12 contient un sous-ensemble analogue 7' qui comprend un réservoir 8' et un projecteur 9' analogues à ceux du sous-ensemble 7. Les sous-ensembles 7 et 7' peuvent être alternativement montés sur le segment 6c du bras 6, ainsi qu'il ressort des explications qui suivent.

Dans l'étape du procédé représenté à la figure 2, le bras 6 est dans une phase d'approche dans laquelle il amène le sous-ensemble 7 au-dessus de la zone 11 de la station 10. A partir de la position représentée à la figure 2, le bras 6 imprime au sous-ensemble 7 un mouvement vertical descendant représenté par la flèche F₁, ce qui permet d'amener le sous-ensemble 7 dans la zone 11. on atteint ainsi une configuration dans laquelle un vérin 13 commande une tige 14 solidaire de deux biellettes 15 et 16 reliées par une barre de synchronisme 19 et solidaires de couronnes 17 et 18 disposées respectivement autour des débouchés 11a et 12a des zones 11 et 12. En fait, les zones 11 et 12 sont formées par les volumes accessibles par le dessus à travers les débouchés 11a et 12a.

Le sous-ensemble 7 est monté sur le segment 6c du bras 6 grâce à une bague 7a susceptible d'un mouvement de rotation autour de l'axe X₁ du sous-ensemble 7, ce mouvement pouvant être imparti à la bague 7a par coopération de formes avec des reliefs correspondants prévus dans la couronne 17.

Il est ainsi possible de désolidariser le sous-ensemble 7 du segment 6c, le robot 1 étant alors en mesure de déplacer ce segment jusqu'au niveau du sous-ensemble 7' où un nouveau mouvement de rotation de la couronne 18 pilotée par le vérin 13 permet de commander une bague 7'a du sous-ensemble 7' afin de solidariser le sous-ensemble 7' avec le segment 6c. On est alors dans la configuration de la figure 3.

Le robot 1 est alors en mesure d'extraire le sous-ensemble 7' de la zone 12 afin de procéder au revêtement d'une nouvelle carrosserie, comme représenté à la figure 4.

Alors que le robot revêt la carrosserie 3 grâce au sous-ensemble 7', il est possible de procéder, en temps masqué, au nettoyage et au remplissage en nouveau produit de revêtement du sous-ensemble 7. Cette opération débute dès le mouvement de rotation R du robot 1 en direction de la carrosserie 3.

Pour ce faire, un chariot 20 dans lequel sont ménagées les zones 11 et 12 est monté sur une table 21, le chariot 20 étant mobile par rapport à la table 21 parallèmement à l'axe X-X', comme représenté par la flèche F₂. Ceci permet de faire passer le chariot 20 de la position de la figure 3 à celle de la figure 4, de telle sorte que la zone 11 contenant le sous-ensemble 7 est amenée au niveau d'un axe médian X₁₀ de la station 10, c'est-à-dire en regard d'une unité 51 d'alimentation du sous-ensemble 7 en produit de nettoyage et en air. L'unité 51 est disposée sur l'axe médian X₁₀ de la station 10 et les mouvements du chariot 20 parallèlement à la direction X-X' peuvent être effectués dans le sens de la flèche F₂ ou dans le sens opposé, de telle sorte que les zones 11 et 12 peuvent être sélectivement amenées en regard de l'unité 51.

En d'autres termes, en fonction de la présence ou non d'un sous-ensemble du type du sous-ensemble 7 dans l'une ou l'autre des zones 11 et 12, il est possible d'amener la zone 11 ou 12, dans laquelle est présent ce sous-ensemble, en regard de l'unité 51.

A partir de la position de la figure 4, la table 21 est déplacée, selon une direction Y-Y' globalement perpendiculaire à la direction X-X' et dans un sens d'éloignement par rapport au convoyeur 2, comme représenté par la flèche F₃ . La table 21 déplace le chariot 20 dans le sens de la flèche F₃ et atteind alors la position de la figure 5 ou le sous-ensemble 7 est en appui contre l'unité 51 ce qui permet un raccordement fluidique entre ces deux éléments. Dans cette position la table 21 et les éléments qu'elle supporte sont hors de portée du robot 1, c'est-à-dire hors de sa zone d'activité.

La traversé de la cloison 5 par la table 21 est effectuée à travers une ouverture 5a qui est ensuite obturée par un panneau 5b fixé sur le bord de la table 21 orienté vers le robot 1. Un vérin 22 permet de commander le déplacement de la table 21 dans le sens de la flèche F₃ et en sens inverse.

Lorsque la table 21 est disposée à l'extérieur de la cabine, l'ouverture 5a est masquée par le panneau 5b, comme représenté à la figure 5, et il est possible de procéder au nettoyage et au remplissage du sous-ensemble 7 en étant isolé par rapport à l'atmosphère du volume intérieur de la cabine.

L'unité 51 comprend un vérin 511 et une partie 512 plaquée par le vérin 511 selon une direction parallèle à la direction Y-Y' , comme représentée par la flèche F₄ aux figures 6 et 7. Le vérin 511 est alimenté à pression constante, ce qui lui permet de servir d'amortisseur du mouvement d'approche de la table 20 selon la flèche F₃ et d'assurer l'étanchéité de la liaison entre les éléments 7 et 512. A la place du vérin 511, un amortisseur en mousse peut être utilisé pour plaquer la partie 512 vers le sous ensemble 7.

La partie 512 comprend un corps principal 5121 et un corps annexe 5122 reliés par deux conduits 5123 de circulation de liquide de nettoyage et d'air. Le corps 5122 est pourvu de moyens de raccordement avec une platine 71 formée sur un côté du sous-ensemble 7 orienté vers l'unité 51.

Comme il ressort plus particulièrement des figures 6 et 8, l'unité 51 comprend quatre électrovannes 5131, 5132, 5133 et 5144 contrôlant respectivement l'alimentation du sous-ensemble 7 en produit de nettoyage pour produit de revêtement hydrosoluble, en produit de nettoyage pour produit de revêtement solvanté, en air et, pour l'électrovanne 5134 la mise en communication de la partie 512 avec une purge 514.

L'unité 51 est alimentée en produit de nettoyage et en air et reliée à la purge 514 par des conduits souples 515 qui ne sont représentés que sur la figure 8 pour la clarté des dessins.

Sur sa face avant 5124, c'est-à-dire sa face orientée vers la platine 71, la partie 512 est pourvue de deux orifices 5125 et 5126 destinés à venir respectivement en regard de deux orifices 715 et 716 ménagés dans la platine 71. Lorsque le corps 5122 de la partie 512 est en appui contre la platine 71, les orifices 5125 et 715 permettent une circulation d'un mélange de produit de nettoyage, et de produit de revêtement en direction de la purge 514 alors que les orifices 5126 et 716 permettent une circulation de solvant ou de trains d'air/solvant de l'unité 51 vers l'intérieur du sous-ensemble 7.

Avant le déplacement décrit ci-dessus de la table 21 et du sous-ensemble 7 vers l'unité 51, une seconde unité 52 est positionnée pour l'alimentation en nouveau produit de revêtement du sous-ensemble 7.

L'unité 52 comprend une succession de modules 521 juxtaposés selon une direction X₅₂ parallèle à la direction X-X' . Les modules 521 sont de deux types. Plusieurs modules, par exemple quatorze, sont reliés chacun par deux conduits 522 et 523 à un dispositif non représenté de circulation de produit de revêtement d'une couleur prédéterminée. Ces modules 521 sont ainsi insérés dans une boucle de circulation ou "circulating" de produit de revêtement comprenant les conduits 522 et 523, cette construction étant employée pour les produits de revêtement les plus couramment utilisés. On note 52A la partie de l'unité 52 formé des modules 521.

L'unité 52 comprend également deux modules 524 qui ne sont pas reliés à des conduits du type des conduits 522 et 523 mais dont une face 524a, dite face arrière, est pourvue de moyens de raccordement avec un connecteur 525 formant l'extrémité aval d'un collecteur 526 d'un ensemble de deux blocs de changement de produits de revêtement 527, 527'. Les éléments 525 à 527 sont mobiles selon la direction Y-Y', comme représenté par la flèche F₅, en étant commandés par un vérin 5251. On note 52B la partie de l'unité 52 formée des éléments 524 à 527.

Les blocs 527 et 527' sont reliés par des faisceaux de conduits 528 et 528' à des sources de produits de revêtement utilisées moins souvent que les produits de revêtement circulant par les conduits 522 et 523. Les produits de revêtement délivrés aux blocs 527 et 527' peuvent donc être considérés comme des "teintes rares" par opposition aux "teintes courantes" circulant dans les conduits 522 et 523. La partie 52A est donc dédiée aux teintes courantes alors que la partie 52B est dédiée aux teintes rares.

En fonction de la teinte du produit de revêtement devant être fournie au sous-ensemble 7 pour son remplissage, une partie mobile 529 de l'unité 52 est déplacée parallèlement à la direction X₅₂, comme représenté par la flèche F₆ à la figure 6, de telle sorte que, dans le cas d'une teinte courante, un module 521 de la partie 52A alimenté avec le produit présélectionné est disposé en regard d'un orifice 717 d'introduction de produit de revêtement dans le sous-ensemble 7.

Comme il ressort plus particulièrement de la figure 7, chaque module 521 comprend un clapet 5211 chargé élastiquement par un ressort 5212 en direction d'un siège 5213 . Il est ainsi formé une vanne fermée par défaut. L'orifice 717 de la platine 71 permet le passage d'un actionneur 718 solidaire d'un piston dont le déplacement est contrôlé à l'intérieur du sous-ensemble 7 par tout moyen approprié, par exemple pneumatiquement.

Ainsi, lorsque le bloc 521 correspondant au produit à utiliser pour le remplissage du réservoir 8 du sous-ensemble 7 est en appui contre une partie inférieure 719 de la platine 71, l'actionneur 718 peut traverser l'orifice 717 et l'orifice de sortie 5214 du module 521 de façon à repousser le clapet 5211 à l'encontre de l'effort du ressort 5212, comme représenté par la flèche F₈ à la figure 7, ce qui permet une circulation du produit de revêtement du module 521 vers l'intérieur du sous-ensemble 7.

Lorsqu'il convient d'utiliser une teinte rare, la partie 529 est déplacée selon la flèche F₆, de telle sorte que l'un des modules 524 de la partie 52B est amené en regard de la platine 71 et du connecteur mobile 525 qui sont alors sensiblement alignés sur l'axe médian X₁₀ de la station 10 . Il est alors possible de déplacer le connecteur 525, le collecteur 526 et les blocs 527 et 527' en direction du module 524 comme représenté par la flèche F₅ aux figures 6 et 8.

Le connecteur 525 est alimenté par le collecteur 526 avec le produit de revêtement à transférer vers le sous-ensemble 7, des moyens de raccords rapides étant prévus sur la face 524a du module 524 pour l'alimentation d'une chambre interne dans laquelle est disposé un clapet 5241 analogue au clapet 5211 d'un module 521. Comme précédemment, le clapet 5241 peut être commandé en déplacement, à l'encontre de l'effort généré par un ressort 5242, par l'actionneur 718, le produit de revêtement pouvant alors s'écouler du module 524 vers le sous-ensemble 7 à travers un orifice de sortie 5244 du module 524.

Les différents modules 521 et 524 sont supportés par une cornière 529a formant la structure de la partie 529 et commandée par quatre vérins, dont un seul apparaît à la figure 5 avec la référence 530 et dont les courses sont différentes, ce qui permet d'obtenir, pour la partie 529 de l'unité 52 seize positions correspondant respectivement au positionnement de chacun des quatorze modules 521 et de chacun des deux modules 524 en regard de la partie 719 du sous-ensemble 7.

Les blocs 527 et 527' et le collecteur 526 sont supportés par une plaque 531 mobile par rapport à une équerre de référence 532 sous l'action du vérin 5251, un renfort 533 permettant la transmission de l'effort généré par le vérin 5251 à la plaque 531 de l'unité 51.

Pour permettre le raccordement du connecteur 525 sur l'un des modules 524, la cornière 529a est pourvue de deux échancrures 529b libérant l'accès aux faces arrière 524a des modules 524.

L'unité 52 comprend deux modules 524, ce qui permet d'utiliser un module 524 pour les produits de revêtement solvantés et l'autre module 524 pour les produits hydrosolubles.

Compte tenu de ce qui précède, l'unité 52 étant déplacée selon la direction X₅₂ avant le mouvement de la table selon la flèche F₃, ce mouvement, visible entre les figures 4 et 5, conduit à un appui et à un raccordement simultané du sous-ensemble 7 sur les unités 51 et 52.

Lorsque la table 20 est en place dans la position de la figure 5 et donc lorsque la connexion du sous-ensemble 7 avec les unités 51 et 52 a été réalisée, une unité 30 de commande du sous-ensemble 7 qui appartient à la station 10 est déplacée en direction du sous-ensemble 7 comme représenté par la flèche F₉ à la figure 1, cette unité 30 se montant sur la face supérieure du sous-ensemble 7 en lieu et place du segment 6c. L'unité 30 permet de commander pneumatiquement et/ou électriquement le sous ensemble 7 en place dans la zone 11, c'est-à-dire, entre autres de déplacer le piston 8**b** du réservoir 8 en contrôlant ce déplacement, de commander les vannes situées dans le sous-ensemble 7 et de commander la turbine de ce sous-ensemble.

Une unique unité 30, mobile verticalement dans le sens de la flèche F₉ et dans le sens opposé, permet donc de commander alternativement le sous-ensemble 7 et le sous-ensemble 7'.

Comme il ressort également de la figure 1, un collecteur 31 situé au niveau de l'axe médian X₁₀ de la station 10 est déplacé vers le haut, comme représenté par la flèche F₁₀ pour venir coiffer par en dessous le sous-ensemble 7 et récupérer les produits transitant par le projecteur lors des opérations de nettoyage/remplissage. Ce réceptacle est avantageusement équipé de buses de projection de produit de nettoyage permettant de rincer la surface externe du sous-ensemble. Il est relié, par un conduit d'évacuation 32, à une purge non représentée.

Comme il ressort plus particulièrement de la figure 9, deux alimentations en air 601 et 602 sont prévues au niveau de chaque zone 11 ou 12. Ces alimentations 601 et 602 sont destinées à fournir de l'air aux sous-ensembles 7 et 7' dès qu'ils sont en place dans les zones 11 et 12 et jusqu'à leur retrait de ces zones. Un capteur 603 détecte la présence d'un sous-ensemble 7 ou 7' dans l'une des zones 11 ou 12 et permet de commander les alimentations 601 et 602 en fonction de la présence des sous-ensembles, ce qui permet un gain de temps sur le cycle de nettoyage/remplissage. L'air fourni par l'alimentation 601 est dirigé à l'intérieur du sous-ensemble 7 ou 7' jusqu'à un palier 9b formé entre une partie fixe et une partie tournante d'une turbine 9c, alors que l'air fourni par l'alimentation 602 est utilisé pour entretenir la rotation de la turbine 9c du projecteur 9 ou 9' lorsque le sous-ensemble 7 ou 7' est en place dans la zone 11 ou 12. Ainsi, on évite les risques de serrage ou de blocage du palier 9b et on entretient la rotation de la turbine 9c et du bol 9a associé, ce qui permet une évacuation efficace du produit de nettoyage et du produit de revêtement utilisé pour l'amorçage du pulvérisateur d'une part, et évite un temps de ré-accélération de la turbine 9c, qui serait nécessaire si la rotation de la turbine était interrompue au cours des étapes de nettoyage et de remplissage du réservoir 8 et 8' et du projecteur 9 ou 9'.

En d'autres termes, dès que le module 7 ou 7' est monté sur le segment 6c du robot 1, il est opérationnel pour la projection de produit de revêtement sans attendre la mise en rotation de la turbine 9c correspondante.

Selon un aspect avantageux, on peut prévoir que la vitesse de rotation de la turbine 9c lorsque le sous-ensemble 7 ou 7' est en place dans la zone 11 ou 12, est quasiment identique à la vitesse de rotation utilisée pour la projection de produit de revêtement.

L'unité 30 permet également d'alimenter en air le sous-ensemble 7 ou 7', en particulier d'entraîner la turbine du sous-ensemble considéré à une vitesse différente de celle obtenue par ailleurs grâce à l'alimentation 601.

La commande du remplissage du réservoir 8 est effectuée grâce, par exemple, à un codeur 604 lié à la tige 8a du piston 8b du réservoir 8. En effet, le déplacement de la tige 8a est proportionnel à la quantité de produit introduite dans le réservoir 8.

L'invention a été représentée lors du nettoyage et du remplissage du sous-ensemble 7. Il est bien entendu qu'elle est utilisée lors du nettoyage et du remplissage du module 7' alors que le module 7 est employé pour le revêtement d'une carrosserie 3, la zone 12 du chariot 20 étant alors amenée en regard de l'unité 51 puis déplacée par la table 21 jusqu'à sa position de raccordement du sous-ensemble 7' avec les unités 51 et 52.

L'ordre des séquences du procédé de l'invention peut être modifié par rapport à ce qui a été décrit ci-dessus. Cependant, de façon préférentielle, la partie mobile 529 de l'unité 52 est positionnée, selon le mouvement représenté par la flèche F_{6'} pour amener le module 521 ou 524 adéquat au niveau de l'axe médian de l'axe X₁₀ avant que la table 21 ne soit déplacée dans le sens de la flèche F₃ puisque une unité de commande de la station 10 permet d'anticiper la connaissance du produit de revêtement devant être utilisé dans une étape ultérieure de remplissage d'un sous-ensemble 7 ou 7'.

Au terme du nettoyage et du remplissage d'un module 7 ou 7', la table 21 est réintroduite dans la cabine C, à travers l'ouverture 5a de la cloison 5, ce qui autorise le dépôt d'un autre sous-ensemble dans la zone 11 ou 12 libre et le prélèvement par le robot 1 du module prêt à peindre.

Le fait que l'essentiel de la station 10 est installé à l'extérieur de la cabine et que les opérations de nettoyage et de remplissage ont lieu hors de la cabine évite les salissures de la table 21 et des surfaces de connexion des sous-ensembles 7 et 7' par dépôt de particules de peinture non déposées sur une carrosserie 3. Ceci facilite également la maintenance de la station 10 en cours de production.

Selon une variante non représentée de l'invention, la station 10 peut être installée dans une niche prévue dans la cloison 5 et tournée vers l'intérieur de la cabine de projection. En ce sens, la station 10 est située dans la cabine mais, pour l'essentiel, à l'extérieur de la zone d'activité du robot 1. La table 21 est alors déplacée, perpendiculairement à l'axe de convoyage X-X', entre une position où elle est accessible par le robot 1, pour les opérations de dépôt d'un sous-ensemble 7 ou 7' dans la zone 11 ou 12 correspondante et de solidarisation d'un autre ensemble sur le segment 6c, et une position à l'intérieur de la niche, c'est-à-dire hors de porté du robot, où ont lieu les opérations de raccordement, nettoyage et/ou remplissage. Cette niche peut être accessible de l'extérieur de la cabine au moyen de portes ou trappes, ce qui permet d'intervenir sur la station 10 au cours du revêtement d'une carrosserie 3.

L'invention a été décrite avec des projecteurs 9 et 9' rotatifs. Elle est cependant applicable avec des projecteurs pneumatiques, électrostatiques ou non. On peut envisager une station 10 de type "mixte", apte à recevoir à la fois des sous-ensembles comprenant des projecteurs rotatifs et pneumatiques.

Dans le cas où le temps de cycle de projection est inférieur au temps de cycle de nettoyage/remplissage, on peut prévoir deux stations de nettoyage/remplissage au voisinage d'un robot. Dans le cas où le temps de cycle de projection est plus de deux fois supérieur au temps de cycle de nettoyage/remplissage, on peut prévoir une station de nettoyage/remplissage pour deux robots voisins, une telle station formant alors au moins trois zones de réception de sous-ensembles.

## Revendications

1. Procédé de changement de produit dans une installation de projection de produit de revêtement comprenant au moins un robot (1), apte à déplacer un premier projecteur (9) et un premier réservoir (8) associés en regard d'objets à revêtir (3), ledit procédé comprenant :
- une étape d'amenée dudit premier réservoir vers une zone de réception (11) adaptée d'une station (10) de nettoyage/remplissage,
- une étape de séparation d'un premier sous-ensemble (7) comprenant ledit premier réservoir (8) et ledit premier projecteur (9) par rapport audit robot (1) ;
- une étape de solidarisation avec ledit robot, d'un second sous-ensemble (7') analogue comprenant un second réservoir (8') et un second projecteur (9'), ledit second sous-ensemble étant apte à être utilisé pour la projection de produit de revêtement pendant le nettoyage et/ou remplissage dudit premier réservoir et dudit premier projecteur et
- une étape de nettoyage et/ou remplissage dudit premier réservoir et dudit-premier projecteur dans ladite zone de réception;
**caractérisé en ce qu'**il comprend les étapes consistant à :
- positionner une unité (52) d'alimentation en produit de revêtement équipée de plusieurs sorties (5214, 5244) en déplaçant (F₆) ladite unité, selon une première direction (X-X'-X₅₂) de telle sorte qu'une sortie prédéterminée de ladite unité est disposée en regard dudit premier sous-ensemble (7) ;
- déplacer (F₃), selon une seconde direction (Y-Y') globalement perpendiculaire à ladite première direction, une structure (20), définissant au moins deux zones (11, 12) de réception de sous-ensemble (7) comprenant un réservoir et un projecteur, de façon à atteindre une position (figure 5) de raccordement dudit sous-ensemble (7) avec ladite unité (52).

2. Procédé selon la revendication 1, **caractérisé en ce que** les opérations de séparation dudit premier sous-ensemble (7) par rapport audit robot (1) et de solidarisation dudit second sous-ensemble (7') avec ledit robot sont réalisées à l'intérieur d'une zone d'activité dudit robot, alors que les opérations de positionnement (F₂-F₆) dudit premier sous-ensemble (7) et de ladite seconde unité (52) et les opérations de raccordement (F₃-F₅, F₈), de nettoyage et/ou de remplissage sont réalisées à l'extérieur de ladite zone d'activité, grâce à un mouvement (F₂, F₃) de ladite structure (20) selon deux directions (X-X', Y-Y') orthogonales.

3. Procédé selon l'une des revendications précédentes, **caractérisé en ce qu'**il comprend une étape consistant à déplacer (F₂) selon ladite première direction (X-X') ladite structure (20), de façon à disposer la zone de réception (11) contenant ledit sous-ensemble (7) en regard d'une unité (51) d'alimentation en produit de nettoyage, le déplacement (F₃) de ladite structure (20) selon ladite seconde direction (Y-Y') permettant d'atteindre une position (figure 5) de raccordement dudit sous-ensemble (7) avec ladite unité (51) d'alimentation en produit de nettoyage.

4. Procédé selon la revendication 1, **caractérisé en ce qu'**il consiste, en outre, à raccorder l'une au moins desdites unités (51, 52) audit sous-ensemble (7) reçu dans ladite zone de réception (11) par déplacement (F₃, F₅) de moyens de connexion (71, 524, 525), prévus sur ledit sous-ensemble (7) ou dans ladite station (10), selon ladite seconde direction (Y-Y').

5. Procédé selon l'une des revendications précédentes, **caractérisé en ce qu'**il consiste, en outre, à alimenter continûment ledit premier sous-ensemble (7) en air de formation d'un palier (9b) et/ou en air d'entraînement d'une turbine (9c) dudit projecteur (9) dès son dépôt (F₁) dans une zone de réception (11, 12) et jusqu'à son retrait de cette zone.

6. Procédé selon la revendication 5, **caractérisé en ce qu'**il consiste, en outre, à maintenir continûment en rotation une turbine (9c) dudit projecteur (9) dudit premier sous-ensemble (7) au cours des opérations de positionnement (F₂-F₆), de raccordement (F₃-F₅, F₈), de nettoyage et/ou de remplissage.

7. Station de changement de produit (10) dans une installation de projection de produit de revêtement, ladite installation comprenant au moins un robot (1), apte à déplacer un projecteur (9) et un réservoir (8) associés en regard d'objets à revêtir (3), ladite station comprenant au moins deux zones (11, 12) de nettoyage/remplissage dudit réservoir, aptes à recevoir chacune un sous-ensemble (7, 7') formé d'un réservoir (8, 8') et d'un projecteur (9, 9') alors que ce sous-ensemble est désolidarisé dudit robot (1), des moyens (51, 52) de nettoyage et/ou de remplissage dudit réservoir et/ou dudit projecteur dans chacune desdites zones étant prévus, **caractérisé en ce que** lesdites zones de réception (11, 12) sont aptes à être amenées dans une position de raccordement d'un sous-ensemble (7) disposé dans l'une (11) d'entre elles avec lesdits moyens (51, 52) de nettoyage et/ou de remplissage, lesdits moyens de nettoyage et/ou remplissage comprenant au moins une -unité (52, 52A, 52B) mobile selon une première direction (X₅₂), pourvue de plusieurs sorties et apte à disposer une sortie prédéterminée (5214, 5244) de ladite unité dans une position de raccordement audit sous-ensemble (7).

8. Station selon la revendication 7, **caractérisée en ce que** lesdites zones de réception (11, 12) sont définies par une structure (20) mobile (F₂) par rapport' à un support (21) selon ladite première direction, ledit support étant mobile (F₃)- par rapport audit robot (1) selon une seconde direction globalement perpendiculaire à ladite première direction.

9. Station selon l'un des revendications 7 ou 8, **caractérisée en ce que** lesdits moyens de nettoyage et/ou de remplissage comprennent une première unité (51) apte à délivrer audit sous-ensemble au moins un fluide de nettoyage, ladite première unité étant disposée en regard dudit sous-ensemble (7) dans sa position de raccordement, et une seconde unité (52) apte à délivrer audit sous-ensemble un produit de revêtement prédéterminé, ladite seconde unité étant mobile (F₆) par rapport à ladite première unité.

10. Station selon la revendication 9, **caractérisée en ce que** ladite seconde unité (52) comprend plusieurs modules (521, 524) alimentés en produit de revêtement et aptes à être sélectivement raccordés audit sous-ensemble (7), lesdits modules étant juxtaposés selon une direction (X₅₂) de déplacement (F₆) de ladite seconde unité.

11. Station selon la revendication 10, **caractérisée en ce que** certains (521) desdits modules sont alimentés au moyen de circuits (522, 523) dé circulation de produit, pour les produits de revêtement les plus souvent utilisés, alors qu'au moins un autre module (524) est alimenté à partir d'au moins un bloc (527, 527') de changement de produit de revêtement, pour les produits de revêtement les moins souvent utilisés.

12. Station selon la revendication 11, **caractérisée en ce que** ledit autre module (524) est pourvu de moyens de raccordement à un connecteur (525) alimenté en produit de revêtement à partir dudit bloc (527) de changement de produit, ledit connecteur étant mobile (F₅) selon une direction (Y-Y') globalement perpendiculaire à la direction (X₅₂) de déplacement (F₆) de ladite seconde unité (52).

13. Station selon l'une des revendications 7 à 12, **caractérisée en ce que** lesdits moyens de nettoyage et/ou remplissage (51) comprennent un élément mobile (512) de connexion plaqué (F₄) en direction dudit sous-ensemble (7) pour leur raccordement.

14. Station selon l'une des revendications 7 à 13, **caractérisée en ce qu'**elle comprend des moyens (601, 602) d'alimentation en air de formation d'un palier (9b) et/ou en air d'entraînement d'une turbine (9c) du projecteur (9, 9') dudit sous-ensemble (7, 7') dès sa mise en place dans l'une ou l'autre desdites zones de réception (11, 12).

15. Station selon la revendication 14, **caractérisée en ce qu'**elle comprend un capteur (603) de détection de la présence d'un sous-ensemble (7, 7') dans chacune desdites zones de réception (11, 12).

## Claims

1. Process for changing a product in an installation for spraying coating product, the installation comprising at least one robot (1) designed to move a first spray (9) and a first reservoir (8) associated therewith opposite items (3) to be coated, said process comprising:
- a step of bringing the first reservoir towards a suitable receiving area (11) of a cleaning/filling station (10),
- a step of separating a first sub-assembly (7) comprising said first reservoir (8) and said first spray (9) relative to the robot (1),
- a step of connecting a second similar sub-assembly (7') comprising a second reservoir (8') and a second spray (9'), with the robot, said second sub-assembly being designed to be used to spray coating product during cleaning and/or filling of said first reservoir and said first spray, and
- a step of cleaning and/or filling said first reservoir and said first spray in said receiving area;
**characterised in that** it comprises the steps consisting in:
- positioning a coating product supply unit (52) equipped with a plurality of outlets (5214, 5244) by moving (F₆) said unit in a first direction (X-X' -X₅₂) so that a predetermined outlet of said unit is disposed opposite said first sub-assembly (7); and
- moving (F₃), in a second direction (Y-Y') substantially perpendicular to said first direction, a structure (20) defining at least two areas (11, 12) for receiving the sub-assembly (7) comprising a reservoir and a spray, so as to reach a position (Figure 5) of connection of said sub-assembly (7) with said unit (52).

2. Process according to Claim 1, **characterised in that** the operations of separating said first sub-assembly (7) relative to said robot (1) and of connecting said second sub-assembly (7') with said robot are performed within an area of activity of said robot, while the operations of positioning (F₂-F₆) said first sub-assembly (7) and said second unit (52) and the operations of connecting (F₃-F₅, F₈), cleaning and/or filling are performed outside said area of activity, by virtue of a movement (F₂, F₃) of said structure (20) in two orthogonal directions (X-X', Y-Y').

3. Process according to any one of the preceding claims, **characterised in that** it comprises a step consisting in moving (F₂) said structure (20) in said first direction (X-X') so as to place the receiving area (11) containing said sub-assembly (7) opposite a cleaning product supply unit (51), moving (F₃) said structure (20) in said second direction (Y-Y') making it possible to reach a position (Figure 5) of connection of said sub-assembly (7) with said cleaning product supply unit (51).

4. Process according to Claim 1, **characterised in that** it further consists in connecting at least one of said units (51, 52) to said sub-assembly (7) received in said receiving area (11) by moving (F₃, F₅) connection means (71, 524, 525) provided on said sub-assembly (7) or in said station (10), in the second direction (Y-Y').

5. Process according to any one of the preceding claims, **characterised in that** it further consists in continuously supplying said first sub-assembly (7) with air to form a bearing (9b) and/or to drive a turbine (9c) of said spray (9) when it is deposited (F₁) in a receiving area (11, 12) and until it is removed from this area.

6. Process according to Claim 5, **characterised in that** it further consists in continuously maintaining the rotation of a turbine (9c) of said spray (9) of said first sub-assembly (7) during the operations of positioning -(F₂-F₆) connecting (F₃-F₅, F₈), cleaning and/or filling.

7. Product change station (10) in an installation for spraying coating product, said installation comprising at least one robot (1), designed to move a spray (9) and a reservoir (8) associated therewith opposite items to be coated (3), said station comprising at least two areas (11, 12) for cleaning and/or filling said reservoir, each area being designed to receive a sub-assembly (7, 7') composed of a reservoir (8, 8') and a spray (9, 9'), when this sub-assembly is disconnected from said robot (1), means (51, 52) being provided for cleaning and/or filling said reservoir and/or said spray in each of said areas, **characterised in that** said receiving areas (11, 12) are designed to be brought into a position of connection of a sub-assembly (7) disposed in one (11) of said areas with said cleaning and/or filling means (51, 52), said cleaning and/or filling means comprising at least one unit (52, 52A, 52B), mobile in a first direction (X₅₂), provided with a plurality of outlets and designed to place a predetermined outlet (5214, 5244) of said unit in a position of connection to said sub-assembly (7).

8. Station according to Claim 7, **characterised in that** said receiving areas (11, 12) are defined by a structure (20) mobile (F₂) relative to a support (21) in said first direction, said support being mobile (F₃) relative to said robot (1) in a second direction substantially perpendicular to said first direction.

9. Station according to one of Claims 7 or 8, **characterised in that** said cleaning and/or filling means comprise a first unit (51) designed to deliver to said sub-assembly at least one cleaning fluid, said first unit being disposed opposite said sub-assembly (7) in its connection position, and a second unit (52) designed to deliver to said sub-assembly a predetermined coating product, said second unit being mobile (F₆) relative to said first unit.

10. Station according to Claim 9, **characterised in that** said second unit (52) comprises a plurality of modules (521, 524) supplied with coating product and designed to be selectively connected to said sub-assembly (7), said modules being juxtaposed in a direction (X₅₂) of movement (F₆) of said second unit.

11. Station according to Claim 10, **characterised in that** certain (521) of said modules are supplied via product circulation circuits (522, 523), for the most often used coating products, while at least one other module (524) is supplied from at least one coating product change unit (527, 527') for the coating products that are used least often.

12. Station according to Claim 11, **characterised in that** said other module (524) is provided with means of connection to a connector (525) supplied with coating product from said product change unit (527), said connector being mobile (F₅) in a direction (Y-Y') substantially perpendicular to the direction (X₅₂) of movement of said second unit (52).

13. Station according to one of Claims 7 to 12, **characterised in that** said cleaning and/or filling (51) means comprise a mobile connection element (512) applied in a direction (F₄) towards said sub-assembly (7) for the connection thereof.

14. Station according to one of Claims 7 to 13, **characterised in that** it comprises means (601, 602) of supplying air to form a bearing (9b) and/or air to drive a turbine (9c) of the spray (9, 9') of said sub-assembly (7, 7') when it is placed in one or other of said receiving areas (11, 12).

15. Station according to Claim 14, **characterised in that** it comprises a sensor (603) to detect the presence of a sub-assembly (7, 7') in each of said receiving areas (11, 12).

## Patentansprüche

1. Verfahren zum Wechseln eines Produkts in einer Spritzanlage für Beschichtungsprodukt, mindestens einen Roboter (1) umfassend, der geeignet ist, einen ersten Projektor (9) und einen ersten Behälter (8) zu bewegen, die gegenüberliegend zu zu beschichtenden Gegenständen (3) einander zugeordnet sind, wobei das Verfahren umfasst:
- einen Schritt des Zuführens des ersten Behälters zu einer Aufnahmezone (11), die mit einer Reinigungs-/Füllstation (10) versehen ist;
- einen Schritt der Trennung einer ersten Unteranordnung (7), den ersten Behälter (8) und den ersten Projektor (9) umfassend, von dem Roboter (1);
- einen Schritt des Verbindens einer zweiten analogen Unteranordnung (7') mit dem Roboter, einen zweiten Behälter (8') und einen zweiten Projektor (9') umfassend, wobei die zweite Unteranordnung geeignet ist, für das Spritzen von Beschichtungsprodukt während der Reinigung und/oder Füllung des ersten Behälters und des ersten Projektors verwendet zu werden und
- einen Schritt der Reinigung und/oder Füllung des ersten Behälters und des ersten Projektors in der Aufnahmezone;
**dadurch gekennzeichnet, dass** es die Schritte umfasst, die darin bestehen:
- eine mit mehreren Ausgängen (5214, 5244) ausgerüstete Versorgungseinheit (52) für Beschichtungsprodukt zu positionieren, indem die Einheit gemäß einer ersten Richtung (X-X'-X₅₂) bewegt wird (F₆), derart, dass ein bestimmter Ausgang der Einheit gegenüberliegend zur ersten Unteranordnung (7) angeordnet ist;
- einen Aufbau (20), der mindestens zwei Aufnahmezonen (11, 12) für eine Unteranordnung (7) begrenzt, die einen Behälter und einen Projektor umfasst, gemäß einer im Wesentlichen senkrecht zur ersten Richtung liegenden zweiten Richtung (Y-Y') zu bewegen (F₃), um eine Anschlussposition (Fig. 5) der Unteranordnung (7) mit der Einheit (52) zu erreichen.

2. Verfahren nach Anspruch 1, **dadurch gekennzeichnet, dass** die Vorgänge des Trennens der ersten Unteranordnung (7) von dem Roboter (1) und des Verbindens der zweiten Unteranordnung (7') mit dem Roboter im Inneren einer Aktivitätszone des Roboters realisiert werden, während die Vorgänge des Positionierens (F₂-F₆) der ersten Unteranordnung (7) und der zweiten Einheit (52) und die Vorgänge des Anschlusses (F₃-F₅, F₈), der Reinigung und/oder der Füllung außerhalb der Aktivitätszone dank einer Bewegung (F₂, F₃) des Aufbaus (20) entsprechend zweier orthogonalen Richtungen (X-X', Y-Y') realisiert werden.

3. Verfahren nach einem der vorhergehenden Ansprüche, **dadurch gekennzeichnet, dass** es einen Schritt umfasst, der darin besteht, den Aufbau (20) gemäß der ersten Richtung (X-X') zu verschieben (20), um die die Unteranordnung (7) enthaltende Aufnahmezone (11) gegenüberliegend zu einer Versorgungseinheit (51) für Reinigungsprodukt anzuordnen, wobei die Verschiebung (F₃) des Aufbaus (20) gemäß der zweiten Richtung (Y-Y') die Erreichung einer Anschlussposition (Fig. 5) der Unteranordnung (7) mit der Versorgungseinheit (51) für Reinigungsprodukt gestattet.

4. Verfahren nach Anspruch 1, **dadurch gekennzeichnet, dass** es außerdem darin besteht, mindestens eine der Einheiten (51, 52) an die in der Aufnahmezone (11) aufgenommenen Unteranordnung (7) durch Verschiebung (F₃, F₅) von Verbindungsmitteln (71, 524, 525), die an der Unteranordnung (7) oder in der Station (10) vorgesehen sind, entsprechend der zweiten Richtung (Y-Y'), anzuschließen.

5. Verfahren nach einem der vorhergehenden Ansprüche, **dadurch gekennzeichnet, dass** es außerdem darin besteht, die erste Unteranordnung (7) kontinuierlich mit Luft zur Bildung eines Lagers (9b) und/oder mit Luft zum Antrieb einer Turbine (9c) des Projektors (9) von seinem Absetzen (F₁) in die Aufnahmezone (11, 12) an und bis zu seinem Austritt aus dieser Zone zu versorgen.

6. Verfahren nach Anspruch 5, **dadurch gekennzeichnet, dass** es außerdem darin besteht, eine Turbine (9c) des Projektors (9) der ersten Unteranordnung (7) während den Vorgängen des Positionierens (F₂-F₆), des Ausschließens (F₃-F₅, F₈), des Reinigens und/oder des Füllens kontinuierlich in Drehung zu halten.

7. Station zum Wechseln von Produkt (10) in einer Spritzanlage für Beschichtungsprodukt, wobei die Anlage mindestens einen Roboter (1) umfasst, der geeignet ist, einen Projektor (9) und einen Behälter (8), die einander zugeordnet sind, gegenüberliegend zu zu beschichtenden Gegenständen (3) zu bewegen, wobei die Station mindestens zwei Zonen (11, 12) zur Reinigung/Füllung des Behälters umfasst, die geeignet sind, jede eine aus einem Behälter (8, 8') und einen Projektor (9, 9') gebildete Unteranordnung (7, 7') aufzunehmen, während die Unteranordnung von dem Roboter (1) losgelöst ist, wobei Mittel (51, 52) zur Reinigung und/oder Füllung des Behälters und/oder des Projektors in jeder der Zonen vorgesehen sind, **dadurch gekennzeichnet, dass** die Aufnahmezonen (11, 12) geeignet sind, in eine Position des Anschlusses einer in einer (11) von ihnen angeordneten Unteranordnung (7) mit den Mitteln (51, 52) zur Reinigung und/oder Füllung gebracht zu werden, wobei die Mittel zur Reinigung und/oder Füllung mindestens eine entsprechend einer ersten Richtung (X₅₂) bewegliche Einheit (52, 52A, 52B) umfassen, die mit mehreren Ausgängen versehen ist und geeignet ist, einen vorbestimmten Ausgang (5214, 5244) der Einheit in eine Anschlussposition mit der Unteranordnung (7) anzuordnen.

8. Station nach Anspruch 7, **dadurch gekennzeichnet, dass** die Aufnahmezonen (11, 12) durch einen Aufbau (20) begrenzt sind, der in Bezug auf einen Träger (21) gemäß der ersten Richtung beweglich (F₂) ist, wobei der Träger in Bezug auf den Roboter (1) entsprechend einer im Wesentlichen senkrecht zur ersten Richtung liegenden zweiten Richtung beweglich (F₃) ist.

9. Station nach einem der Ansprüche 7 oder 8, **dadurch gekennzeichnet, dass** die Mittel zur Reinigung und/oder Füllung eine erste Einheit (51), die geeignet ist, der Unteranordnung mindestens ein Reinigungsfluid zu liefern, wobei die erste Einheit gegenüberliegend zu der Unteranordnung (7) in ihrer Anschlussposition angeordnet ist, und eine zweite Einheit (52) umfassen, die geeignet ist, der Unteranordnung ein vorbestimmtes Beschichtungsprodukt zu liefern, wobei die zweite Einheit in Bezug auf die erste Einheit beweglich (F₆) ist.

10. Station nach Anspruch 9, **dadurch gekennzeichnet, dass** die zweite Einheit (52) mehrere Module (521, 524) umfasst, die mit Beschichtungsprodukt versorgt werden und geeignet sind, selektiv an die Unteranordnung (7) angeschlossen zu werden, wobei die Module entsprechend einer Richtung (X₅₂) der Verschiebung (F₆) der zweiten Einheit nebeneinander liegen.

11. Station nach Anspruch 10, **dadurch gekennzeichnet, dass** bestimmte (521) der Module mittels Zirkulationskreisen (522, 523) für Produkt für die am häufigsten verwendeten Beschichtungsprodukte versorgt werden, während mindestens ein anderes Modul (524) von mindestens einem Block (527, 527') zum Wechseln von Beschichtungsprodukt für die am wenigsten häufig verwendeten Beschichtungsprodukte versorgt wird.

12. Station nach Anspruch 11, **dadurch gekennzeichnet, dass** das andere Modul (524) mit Mitteln zum Anschluss an einen Verbinder (525) versehen ist, der mit Beschichtungsprodukt von dem Block (527) zum Wechseln von Produkt versorgt wird, wobei der Verbinder entsprechend einer im Wesentlichen senkrecht zur Richtung (X₅₂) der Verschiebung (F₆) der zweiten Einheit (52) liegenden Richtung (Y-Y') beweglich (F₅) ist.

13. Station nach einem der Ansprüche 7 bis 12, **dadurch gekennzeichnet, dass** die Mittel (51) zum Reinigen und/oder Füllen ein bewegliches (F₄) Verbindungselement (512) aufweisen, das in Richtung der Unteranordnung (7) für ihren Anschluss gedrückt wird.

14. Station nach einem der Ansprüche 7 bis 13, **dadurch gekennzeichnet, dass** sie Mittel (601, 602) für die Versorgung mit Luft zur Bildung eines Lagers (9b) und/oder zum Antrieb einer Turbine (9c) des Projektors (9, 9') der Unteranordnung (7, 7') von ihrer Instellungbringung in die eine oder die andere der Aufnahmezonen (11, 12) an umfasst.

15. Station nach Anspruch 14, **dadurch gekennzeichnet, dass** sie einen Sensor (603) zum Detektieren der Anwesenheit der Unteranordnung (7, 7') in jeder der Aufnahmezonen (11, 12) umfasst.
